# EUROPÄISCHE PATENTSCHRIFT

(11) **EP 0 263 786 B1**
(45) Veröffentlichungstag und Bekanntmachung des Hinweises auf die Patenterteilung: **15.05.1991**
(21) Anmeldenummer: 87810535.2
(22) Anmeldetag: 17.09.1987
(51) Int. Cl.: D06B 3/34, D06B 23/04

(54) **Verfahren und Einrichtung zur Handhabung von bahnförmigem und Partien bildendem Material**
Method and apparatus for handling sheet-like materials in lots
Procédé et installation de manipulation de matières en bandes en lots

(30) Priorität: 08.10.1986 CH 4017/86
(43) Veröffentlichungstag der Anmeldung: 13.04.1988
(73) Patentinhaber: Zoellig Maschinenbau, CH-9323 Steinach (CH)
(72) Erfinder: Zoellig, Peter, CH-9323 Steinach (CH)
(74) Vertreter: Kulhavy, Sava, Dipl.-Ing.

(56) Entgegenhaltungen:
- CH-B- 467 893
- FR-A- 1 579 314
- US-A- 3 282 488
- US-A- 4 288 212

## Beschreibung

Die vorliegende Erfindung betrifft ein Verfahren zur Handhabung von bahnförmigem und Partien bildendem Material, die in einer kontinuierlich arbeitenden Maschine behandelt werden, sowie eine Einrichtung zur Durchführung dieses Verfahrens.

Es gibt Maschinen, beispielsweise Färbeapparate, welche zur kontinuierlichen Behandlung von bahnförmigem Material, wie z.B. von Stoffbahnen, bestimmt sind. Bei der Belieferung solcher Maschinen mit der zu behandelnden Ware wird so vorgegangen, dass der Anfang der demnächst zu behandelnden Warenpartie an das Ende jener Warenpartie angeschlossen wird, die in der Maschine gerade behandelt wird. Dieser Anschluss muss durchgeführt werden bevor die Endpartie der behandelten Bahn die Maschine passiert hat. Denn es ist ausserordentlich umständlich, die demnächst zu behandelnde Warenpartie in die Maschine in einer anderen Weise einzufädeln.

Das Anschliessen einer weiteren Warenbahn an eine vorangehende Warenbahn, beispielsweise durch Annähen, nimmt eine bestimmte Zeit in Anspruch, während welcher die Maschine, beispielsweise der genannte Färbeapparat, angehalten werden muss. Die Verweilzeit des sich in der Maschine dabei befindlichen Warenabschnittes ist daher länger als beim übrigen Teil der behandelten Warenbahn. Die Folge davon ist, dass dieser Warenabschnitt andere Eigenschaften, z.B. einen anderen Farbton, als der übrige Teil der Warenbahn aufweist. Ein solcher Warenabschnitt muss als Ausschuss betrachtet und dementsprechend auch behandelt werden, was einen Wertverlust bedeutet. Ausserdem entstehen Einbussen an der Leistung der Maschine, die währed des Anschlussvorganges still stehen muss.

Es ist eine Einrichtung bereits bekannt, die es erlaubt, zwei aufeinander folgende Warenpartien miteinander zu verbinden, während ein Abschnitt einer dieser Warenpartien in einer Maschine kontinuierlich behandelt wird. Diese Einrichtung ist in FR-A-1 579 314 offenbart. Sie weist zwei Speicher auf, wobei einer dieser Speicher der Maschine vorgeschaltet und der andere Speicher der Maschine nachgeschaltet ist. Jeder der Speicher weist zwei Sätze von übereinander angeordneten Umlenkrollen auf, zwischen welchen die Warenbahn zig-zag-förmig verlaufen kann. Der Abstand der Rollensätze voneinander kann geändert werden, wodurch sich die Kapazität des jeweiligen Warenspeichers ändern und an die jeweils gegebene Situation in der Behandlungmaschine anpassen lässt.

Die Ausbildung der Speicher in dieser vorbekannten Einrichtung ist verhältnismässig kompliziert und es dürfte schwierig sein, einen langzeitigen und störungsfreien Betrieb dieser Speicher zu erreichen. Zum Betrieb der Maschine braucht es ausserdem und zudem noch zwei solche Speicher.

Die Aufgabe der vorliegenden Erfindung ist, die genannten sowie noch weitere Nachteile des Standes der Technik zu beseitigen.

Diese Aufgabe wird beim Verfahren der eingangs genannten Art erfindungsgemäss so gelöst, wie dies im kennzeichnenden Teil des Anspruchs 1 definiert ist. Die erfindungsgemässe Einrichtung zur Durchführung dieses Verfahrens ist im kennzeichnenden Teil eines weiteren und auf den Anspruch 1 zurückbezogenen Anspruchs 5 definiert.

Nachstehend werden Ausführungsbeispiele der vorliegenden Erfindung anhand der beiliegenden Zeichnungen näher erläutert. Es zeigt:
Fig. 1 die vorliegende Einrichtung in einer Seitenansicht und Fig. 2 einen Ausschnitt aus Fig. 1, in dem eine Steuervorrichtung der Einrichtung gemäss Fig. 1 perspektivisch und schematisch dargestellt ist.

Die Einrichtung zur Handhabung von bahnförmigem Material weist ein Gestell 1 auf, das H-förmige Wangen 2 enthält. Von diesen ist nur die vordere Wange aus Fig. 1 ersichtlich. Die Wangen 2 sind mit Hilfe von horizontalen Querträgern 3 miteinander verbunden. Eine erste Gruppe dieser Querträger 3 befindet sich in der Höhe der horizontalen Stege 21 der H-förmigen Wangen 2, wobei diese Querträger 3 und die Stege 21 zusammen den Boden 11 des Gestells 1 bilden. Die Querträger 3 einer zweiten Gruppe erstrecken sich zwischen den oberen Enden der Stehteile 22 der H-förmigen Wangen 2. Ein solches Gestell 1 ist einer Maschine 4 zugeordnet, in der die Warenbahn 5 behandelt wird. Diese Maschine 4 kann beispielseweise ein Färbeapparat sein, der zur kontinuierlichen Behandlung der Warenbahn 5 bestimmt und ausgeführt ist.

Die zu behandelnde Warenbahn 5 besteht im dargestellte Beispiel aus zwei Abschnitten 51 und 52, die durch eine Naht 10 miteinander verbunden sind. Der erste Warenabschnitt 51 ist derjenige Abschnitt, von dem sich ein Teil 53 in der Behandlungsmaschine 4 bereits befindet. Der zweite Warenabschnitt 52 ist dagegen derjenige Abschnitt der Bahn 5, der demnächst behandelt werden soll. Der jeweilige Warenabschnitt 51 bzw. 52 bildet zunächst einen Wickel bzw . eine Rolle 7. Solche Wickel 7 können mit Hilfe von Wagen 6 transportiert werden, welche sich auch als Dockenwagen bezeichnen lassen. Solche Wagen 6 mit Wickeln 7 werden im unteren Bereich 14 des Gestells 1 aufgestellt, um die derart angelieferten Warenabschnitte bzw. Warenpartien 51 und 52 in der Maschine 4 behandeln zu können.

Der Transportwagen 6 weist einen Rahmen 16 auf, an dessen Unterseite Schwenkräder 17 angebracht sind, so dass der Wagen 6 in beliebiger Richtung verschoben werden kann. Auf dem Rahmen 16 ist ein Träger 18 für weingstens einen Warenwickel bzw. eine Warenrolle 7 befestigt. Dieser Träger 18 ist im wesentlichen U-förmig und dessen Hauptebene verläuft im wesentlichen vertikal, wobei die Schenkel 19 des Trägers 18 vertikal veralufen. Der untere Steg 23 des Trägers 18 ist in den Wagenrahmen 16 integriert. Der Abstand zwischen den Schenkeln 19 eines solchen Trägers 18 ist etwas grösser als die Länge des grössten der in Frage kommenden Wickel 7. Folglich kann der Wickel 7, wenn er auf einer Welle 24 aufgesteckt ist, in gabelförmigen oberen Endpartien der SChenkel 19 drehbar gelagert sein. Während des Betriebes der Einrichtung kann die Warenbahn 5 von der Rolle 7 ohne weiteres abgezogen werden.

In der Zeichnung sind zwei Transportwagen 6 nebeneinander dargestellt, wobei die Warenbahn 5 vom links stehenden Transportwagen 6 abgezogen wird. Sobald sich auf dem links dargestellten Wagen 6 keine Ware 5 mehr befindet, wird das Ende des in Behandlung begriffenen Warenabschnittes 51 mit der Anfangspartie jenes Warenabschnittes 52 verbunden, der sich auf dem in der Zeichnung rechts dargestellten Transportwagen 6 befindet. Die entsprechenden Teile dieser zwei Warenpartien 51 und 52 sind in der Zeichnung durch strichlierte Linien angedeutet. Die Verbindung der zwei Warenabschnitte 51 und 52 erfolgt wiederum vorteilhaft mit Hilfe einer Naht 10. Nun kann der linke Wagen 6 entfernt und durch einen anderen erstezt werden, auf dem sich eine zu behandelnde Warenpartie befindet. Dasselbe gilt, wenn der rechts dargestellte Wagen 6 leer ist.

Die horizontalen Stege 21 der Wangen 2 samt den Querträgern 3, die in derselben Höhe wie die Stege 21 liegen, sind so hoch angeordnet, dass die mit den Wickeln 7 beladenen Transportwagen 6 unter dieser horizontalen Partie 11 des Gestells 1 stationiert werden können. Der sich unter diesem Boden 11 des Gestells 1 befindliche Raum 14 kann als Aufstellungsraum für die Transportwagen 6 bezeichnet werden. Die Welle 24 am Transportwagen 6 verläuft in der Arbeitsstellung des Wagens 6 praktisch parallel zu den genannten Querträgern 3 des Bodens 11. Dies ermöglicht den Anschluss der Vorderkannte der folgenden Warenpartie 52 an die rückwärtige Kante der vorangehenden Warenpartie 51, die in der Maschine 4 bereits behandelt wird.

Der Abschnitt 15 der vorliegenden Einrichtung, der sich über dem Aufstellungsraum 14 für die Transportwagen 6 befindet, ist als Speicher für einen Teil bzw. Abschnitt 12 des bahnförmigen Materials 5 ausgebildet. Das Verbinden der jeweils folgenden Warenpartie 52 mit der jeweils vorangehenden Warenpartie 51, beispielsweise mittels der Naht 10, nimmt eine gewisse Zeit in Anspruch. Damit die Behandlungsmaschine 4 für diese Zeitspanne nicht angehalten werden muss, wird der genannte Teil bzw. Abschnitt 12 der Warenbahn 5 im Speicher 15 zunächst akkumuliert. Während des Verbindens der genannten Warenpartien 51 und 52 wird dieser Teil 12 der Warenbahn 5 in der Maschine 4 behandelt, so dass deren Betrieb nicht unterbrochen werden muss.

Die Kapazität des Speichers 15 muss unter Berücksichtigung der Dauer des Verbindungsvorganges der Warenabschnitte 51 und 52 sowie unter der Berücksichtigung der Geschwindigkeit der Behandlung der Bahn 5 in der Maschine 4 gewählt werden. Die Behandlungsgeschwindigkeit kann bzw. muss hierbei als gegeben und konstant betrachtet werden. Die Kapazität des Speichers 15 ist zumindest so gross zu wählen, dass die Zeitspanne, welche zur Behandlung des sich im Speicher 15 befindlichen Bahnteiles 12 erforderlich ist, grösser ist als jene Zeitspanne, welche zum Anschliessen der demnächst zu behandelnden Warenpartie 52 an die vorangehende Warenpartie 51 benötigt wird. Dies kann man auch umgekehrt zum Ausdruck bringen, nämlich dass die zum Anschluss der nächsten Warenpartie 52 erfoderliche Zeitspanne kürzer sein muss als jene Zeitspanne, welche zur Behandlung des Warenvorrates 12 aus dem Speicher 15 durch die Maschine 4 erforderlich ist.

Die Akkumulation des genannten Vorrates 12 an Warenbahn 5 im Speicher 15 erfolgt dadurch, dass die Geschwindigkeit V1, mit der die Warenbahn 5 vom Wickel 7 abgezogen und in den Speicher 15 geliefert wird, wenigstens zeitweise grösser ist als jene Geschwindigkeit V2, mit der die Warenbahn 5 in die Behandlungsmaschine 4 geliefert wird. Diese Liefergeschwindigkeit V2 muss der Behandlungsgeschwindigkeit der Maschine 4 praktisch gleich sein. Bei einem solchen Unterschied der Geschwindigkeiten V1 und V2 ist die Menge der in den Speicher 15 geführten Ware 5 grösser als die Menge der dem Speicher 15 entnommenen und in die Maschine 4 gelieferten Ware 53, so dass der genannte Warenvorrat 12 im Speicher 15 entsteht. Es dürfte einleuchten, dass durch die Wahl des Verhältnisses zwischen den zwei Geschwindigkeiten V1 und V2 sich die Geschwindigkeit der Bildung des Vorrats 12 im Speicher 15 sowie die Grösse desselben steuern lassen.

Die Geschwindigkeit V1 des Einzuges der Warenbahn 5 in den Speicher 15 wird nach dem Anschluss der nächsten Warenpartie 52 zunächst wesentlich erhöht, aber nur so lange, bis der erforderliche Materialvorrat 12 im Speicher 15 gebildet wird. Danach wird die Einzugsgeschwindigkeit V1 gesenkt, und zwar so, dass sie jener Geschwindikeit V2 praktisch gleicht, mit der die Bahn 5 dem Speicher 15 entnommen wird. Die Erhöhung der Einzugsgeschwindigkeit V1 kann 30 % der normalen Einzugsgeschwindigkeit V1 bzw. der Liefergeschwindigkeit V2 betragen.

Der Speicher 15 umfasst eine Reihe von Führungsrollen für die Warenbahn 5, welche erforderlich sind, um die Warenbahn 5 vom Transportwagn 6 zur Behandlungsmaschine 4 führen zu können und um dabei den gewünschten Vorrat 12 am zu behandelnden Material 5 im Speicher 15 zu bilden. An der Unterseite des Bodens 11 des Speichers 15 befindet sich eine Einzugsrolle 25, über die die Warenbahn 5 in den Bereich des Speichers 15 gelangt. Auf diese Einzugsrolle 25 folgt eine Stützrolle 26 für die Warenbahn 5, welche ebenfalls an der Unterseite des Bodens 11 befestigt ist. Im oberen Bereich des linken Stehteiles 22 der Wangen 2 ist eine erste Umlenkrolle 27 angebracht, hinter der die Warenbahn 5 aufwärts zu einer weiteren Umlenkrolle 28 gelangt. Auf diese folgt eine Abzugsvorrichtung 30 für die Warenbahn 5. Diese enthält eine angetriebene Walze 31, deren Oberfläche mit einer Schicht 32 aus einem Material versehen ist, das einen hohen Reibungsbeiwert in bezug auf das Material der Bahn 5 aufweist. Diese Schicht 32 kann beispielsweise aus Gummi sein. Der angetriebenen Walze 31 ist eine Andrückwalze 33 zugeordnet, die an Schwenkarmen 34 angebracht ist. Der Andruck dieser Walze 33 kann durch eine Feder, mittels eines Druckzylinders (nicht dargestellt) oder bloss durch das Eigengewicht der Walze 33 verursacht werden. Diese Abzugsvorrichtung 30 übt Zug auf die Warenbahn 5 aus, so dass diese vom Wickel 7 auf dem Transportwagen 6 abgezogen wird.

Da das Material der Bahn 5 auf der Oberfläche der Abzugswalze 31 unter Umständen haften bleiben kann, folgt eine Klopfwalze 35 unmittelbar auf die Abzugswalze 31. Die Oberfläche dieser Klopfwalze 35 weist Kanten auf, sie kann beispielsweise einen Vierkant-Querschnitt aufweisen. Diese Walze 35 übt eine ruckartige Einwirkung auf den aus der Abzugsvorrichtung 30 austretenden Abschnitt der Bahn 5 aus und dadurch wird diese von der Abzugswalze 31 gelöst, falls sie darauf haften bleibt. Im Bereich zwischen dieser Ablösewalze 35 und dem Boden 11 des Speichers 15 befindet sich ein schräg angeordnetes Trennblech 36, welches verhindern soll, dass der aus der Abzugsvorrichtung 30 austretende Abschnitt der Warenbahn 5 mit dem in diese eintretenden Bahnabschnitt in Berührung kommt. Ein Gehäuse 37, welches sich entlang dem oberen Abschnitt des Stehteiles 22 erstreckt, umgibt jene der hier genannten Einrichtungsteile, welche sich oberhalb des Bodens 11 befinden.

Im Boden 11 des Speichers 15 ist eine Transportvorrichtung 40 eingebaut, auf die der zu speichernde Abschnitt 12 der Warenbahn 5 aus der Abzugsvorrichtung 30 gelangt. Diese Transportvorrichtung 40 weist ein Förderband 41 auf, das über Umlenkwalzen 42 und 43 geführt und durch Stützwalzen 44 abgestützt ist. Die links dargestellte Umlenkwalze 42 ist angetrieben und zwar derart, dass das Fördertrum des Förderbandes 41, auf welches die Warenbahn 5 fällt, sich von links nach rechts in Richtung des Pfeiles V3 bewegt. Diese Umlenkwalze 42 ist entweder durch einen zwar separaten aber mit dem Antrieb der Abzugsvorrichtung 30 gekoppelten Antrieb angetrieben der sie ist über ein Getriebe (nicht dargestellt) mit dem Antrieb der Abzugsvorrichtung 30 gekoppelt. Denn zwischen der Liefergeschwindigkeit V1 der Abzugsvorrichtung 30 und der Fördergeschwindigkeit V3 des Bandes 41 muss ein bestimmtes Verhältnis bestehen, damit sich im Speicherbereich 15 der vorliegenden Einrichtung der Vorrat 12 bildet bzw. ein wenigstens minimaler Materialvorrat aufrechterhalten bleibt.

Am Ende des Speicherbereiches 15 ist eine Niederhalterolle 45 auf dem Boden 11 befestigt, auf welche eine Umlenkrolle 46 am oberen Ende der rechts dargestellten Stehteile 22 der Wangen 2 folgt. Von hier aus gelangt die Warenbahn 5 zu einer weiteren und sich unter dieser befindlichen Austrittsrolle 47, hinter der sich der durch die Maschine 4 behandelte Abschnitt 53 der Warenbahn 5 bzw. der Warenpartie 51 erstreckt.

Die Fördergeschwindigkeit V3 des Förderbandes 41 ist kleiner als die Liefergeschwindigkeit der Abzugsvorrichtung 30, so dass die Menge des dem Förderband 41 von der Abzugsvorrichtung 30 zugeführten Materials 5 grösser ist als die Menge jenes Materials, welches während derselben Zeitspanne durch das Förderband 41 von der Abzugsvorrichtung 30 wegtransportiert wird. Als Folge dieses Unterschiedes bildet die Materialbahn 5 Falten bzw. Schlaufen 50 auf dem Transportband 41, und zwar im an die Abzugsvorrichtung 30 angrenzenden Bereich dieses Bandes 41. Diese Falten 50 werden durch das Band 41 gegen die Austrittspartie der vorliegenden Einrichtung hin transportiert.

Die Kapazität des Speichers 15 ist direkt proportional zur Länge deselben, d.h. praktisch zur Länge der Transportvorrichtung 40, und sie ist indirekt proportional zur Geschwindingkeit V3 des Förderbandes 41 der Transportvorrichtung 40.

Durch eine Verlängerung des Förderbandes 41 könnte man eine Vergrösserung der Kapazität des Speichers 15 erreichen. Dem sind jedoch Grenzen gesetzt, weil die vorliegende Einrichtung zu viel Bodenfläche in Anspruch nehmen würde. Um die Länge dieser Einrichtung bei einer grossen Kapazität des Speichers 15 möglichst klein zu halten, kann die Geschwindigkeit V3 des Förderbandes 41 herabgesetzt werden. Je kleiner die Geschwindikeit V3 des Förderbandes 41 ist, um so mehr Falten 50 bilden sich im an der Abzugsvorrichtung 30 angrenzenden Bereich des Förderbandes 41. In einem solchen Fall liegen die Falten 50 allerdings in mehreren Schichten und oft unregelmässig übereinander, d.h. nicht so gut geordnet, wie dies in Fig. 1 dargestellt ist.

Während des normalen Betriebes der vorliegenden Einrichtung, d.h. ohne dass das Anschliessen einer weiteren Warenpartie 52 an die in Behandlung begriffene Warenpartie 51 erfolgt, ist die Abgabegeschwindigkeit V2 der Einrichtung der Liefergeschwindigkeit V1 der Abzugsvorrichtung 30 praktisch gleich, wobei die Fördergeschwindigkeit V3 des Bandes 41 so eingestellt ist, dass eine gewünschte Menge vom Material 5 im Speicher 15 als Vorrat 12 vorhanden ist. Unter diesen Umständen werden die am Ende des Förderbandes 41 als Folge des durch die Maschine 4 ausgeübten Zuges abgebauten Schlaufen 50 durch die vom Förderband 41 angelieferten Schlaufen 50 ersetzt, wobei am Anfang des Bandes 41 neue Schlaufen 50 mit gleicher Geschwindkeit gebildet und nach rechts transportiert werden. In dieser Weise wird eine ungefähr gleichbleibende Menge vom Material 5 in Form von Schlaufen 50 auf dem Förderband 41 als Vorrat 12 aufrechterhalten.

Nachdem der Endabschnitt der in Behandlung begriffenen Warenpartie 51 die Rolle 7 verlassen hat, muss dieser an den Anfangsabschnitt der nächsten Warenpartie 52 angeschlossen werden. Um die hierfür erforderliche Zeitspanne zu gewinnen, werden die Abzugsvorrichtung 30 und das Förderband 41 angehalten. Das Material 5, welches in der Maschine 5 nunmehr behandelt wird, wird der Endpartie des Förderbandes 41 entnommen, so dass die Schlaufen 50 im Speicher 15 von rechts nach links abgebaut werden. Hierbei entsteht ein Durchhang in der Materialbahn 5 zwischen der oberen Umlenkrolle 46 und den letzten Schlaufen 50 auf dem Band 41.

Da die Schlaufen 50 verhältnismässig ungeordnet verlaufen, kann es vorkommen, dass die Materialbahn 5 im Bereich ihres Durchhanges nach links oder nach rechts von der Mitte des Speichers 15 ausgelenkt wird. Dann verschiebt sich die Bahn 5 allerdings auch gegenüber der Mitte der Austrittsrollen 46 und 47 und sie gelangt nicht, wie gewünscht, in die Mitte der Mündung der Maschine. Eine solche Auslenkung der Warenbahn 5 kann die Behandlungsweise dieser in der Maschine 4 wesentlich beeinträchtigen. Um dies zu verhindern, ist der Speicher 15 mit einer Vorrichtung 55 versehen, welche den Abbau der Falten 50 derart steuert, dass die Warenbahn im Bereich ihres Durchhanges ständig in der Mitte der Einrichtung bleibt. In Fig. 2 ist diese Vorrichtung 55 perspektivisch dargestellt.

Die Steuervorrichtung 55 weist einen Wagen 56 auf, der sich zwischen dem die Schlaufen 50 transportierenden Abschitt des Förderbandes 41 und der Austrittspartie 45 bis 47 der vorliegenden Einrichtung befindet. Der Steuerwagen 56 weist zwei Seitenwände 65 auf, welche mittels Binder 66 von L-förmigem Profil miteinander verbunden sind. Diese Profilstücke 66 erstrecken sich allerdings nur zwischen den hinteren unteren Ecken und zwischen den beiden oberen Ecken der Seitenwände 65, so dass der Bereich des Vorderabschnittes 62, der sich zwischen den vorderen unteren Ecken der Seitenwände 65 befindet, frei ist. Die Schlaufen 50 können somit in das Innere des Steuerwagens 56 in diesem Bereich des Vorderabschnittes 62 ohne weiteres eindringen.

Der Steuerwagen 56 ist mittels Führungstücke 57 auf den Stegen 21 des Speichers 15 verfahrbar. Die Stege 21 haben einen U-förmigen Querschnitt, wobei die Schenkel solcher Stege 21 liegend sind. Die Führungsstücke 57, die an der Aussenseite der Seitenwände 65 des Wagens 56 im unteren Bereich derselben angebracht sind, stehen mit dem oberen Schenkel 64 der Stege 21 in Eingriff.

Jener Teil der Warenbahn 5, welcher den Speicher 15 Richtung Behandlungsmaschine 4 verlässt, geht durch den Steuerwagen 56 hindurch, wozu dieser mit Rollen 58 und 59 zur Führung der Warenbahn 5 versehen ist. Die erste der genannten Rollen 58 befindet sich im oberen Bereich jenes Abschnittes 62 des Steuerwagens 56, der der Abzugsvorrichtung 30 zugewandt ist. Die Warenbahn 5 geht über diese Rolle 58. Die zweite der Rollen 59 des Steuerwagens 56 ist im unteren Bereich des rückwärtigen Abschnittes 63 des Wagens 56 angeordnet und die Warenbahn 5 verläuft darunter. Diese Abgaberolle 59 liegt etwa in derselben Höhe über dem Boden 11 des Speichers 15 wie die Niederhalterolle 45. Die beiden Rollen 58 und 59 des Steuerwagens 56 sind frei drehbar.

Die Abgabrolle 59 kann mit einer Bremse (nicht dargestellt) an sich bekannter Art versehen sein, welche die Drehung dieser Walze 59 blockiert, wenn die Austrittsgeschwindigkeit der Warenbahn 5 aus dem Steuerwagen 56 grösser wird als die Einzugsgeschw indigkeit V2 der Warenbahn 5 in die Behandlungsmaschine 4. Wenn beiselsweise ein schwerer Stoff 5 in der Maschine 4 behandelt wird, dann kann der Zug im Bereich des Steuerwagens 56, wegen einem grossen Gewicht des von der oberen Umlenkrolle 46 herabhängenden Stoffabschnittes, so gross sein, dass der Stoff bloss als Folge des Gewichtes dieses Stoffabschnittes durch den Steuerwagen 56 gezogen wird. Durch das erwähnte Blockieren der Abgaberolle 59, welche zudem noch mit einem Friktionsbelag versehen sein kann, kann dies verhindert werden.

Der Steuerwagen 56 enthält eine Antriebsvorrichtung, welche zum Vorschub des Wagens 56 entlang den Stegen 21 des Speichers 15 dient. Diese Antriebsvorrichtung umfasst eine Antriebswelle 61, welche in den Seitenwänden 65 gelagert ist. Die Antriebswelle 61 befindet sich in einer derartigen Höhe über dem Förderband 41, dass die Falten 50 unter dieser in das Innere des Steuerwagens 56 ohne weiteres gelangen können. Die Welle 61 ist durch einen Motor 67 angetrieben, der an der rechts dargestellten Seitenwand 65 befestigt und mit der Welle 61 gekoppelt ist. Diesem Motor 67 ist eine Schaltungsanordnung 75 zugeordnet, welche die Arbeitsweise des Wagens 56 steuert.

In den beiden Endbereichen der Antriebswelle 61 befindet sich je ein Zahrad 68, mit dem eine Kette 69 in Eingriff steht. Je eine dieser Ketten 69 befindet sich somit im Bereich des jeweiligen Steges 21, wobei die Enden dieser Ketten 69 am Ende der Stege 21 befestigt sind. An der Innenseite der jeweiligen Seitenwand 65 sind unter dem Ritzel 68 Umlenkräder 70 für die jeweilige Kette 69 angebracht, welche sich etwa in der Höhe der Stege 21 befinden. Durch diese Zahnräder 70 werden die von den Ritzeln 68 ankommenden und etwa vertikal verlaufenden Kettenpartien in die Ebene des Speicherbodens 11 umgelenkt. Wenn die Welle 61 in der einen oder anderen Richtung dreht, dann verschiebt sich der Steuerwagen 56 in der einen oder anderen Richtung. Der wichtigste Vorteil einer solchen Anordnung besteht darin, dass kein Ecken des Steuerwagens 56 vorkommen kann, weil die Ketten 69 stillstehen und die Ritzel 68 an einer gemeinsamen Welle 61 angebracht sind, die starr ist.

Ferner ist der Steuerwagen 56 mit einer Vorrichtung 60 zur Detektion der Schlaufen 50 auf dem Förderband 41 ausgerüstet. Diese Detektionsvorrichtung 60 ist in Fig. 1 nur schematisch dargestellt. Sie befindet sich im unteren Bereich des Vorderabschnittes 62 des Wagens 56, wo die Schlaufen 50 in diesen eindringen können, wie dies vorstehend beschrieben worden ist. An der Innenseite der rechts bzw. hinten dargestellten Seitenwand 65 ist eine Strahlungsquelle 71, beispielsweise eine Lichtquelle, angebracht und an der Innenseite der gegenüberliegenden, d.h. der links dargestellten Seitenwand 65, ist ein Strahlungsempfänger 72 angeordnet. Da die Falten 50 in diesen Vorderabschnitt 62 des Steuerwagens 56 durch das Band 41 befördet werden können, unterbrechen die ersten dieser Falten 50 den Empfang des Strahles durch den Empfänger 72, was als das Vorhandensein der Falten 50 im Inneren des Steuerwagens 56 ausgewertet wird. Dies wirkt sich auf den Antrieb des Steuerwagens 56 aus, weil die Detektionsvorrichtung 60 an den Steuerteil desselben angeschlossen ist.

Wie bereits gesagt worden ist, besteht die Hauptaufgabe des Steuerwagens 56 darin, dafür zu sorgen, dass die Warenbahn 5 im Austrittsbereich der vorliegenden Einrichtung während des Abbauens der Falten 50 ständig in der Mitte des Speicherbereiches 15 bleibt. Dies wird dadurch erreicht, dass der Steuerwagen 56 sich entlang dem Speicherbereich 15 selbsttätig derart bewegt, dass er sich immer dort befindet, wo die letzten der im Abbau begriffenen Schlaufen 50 sind.

Wenn der Emfänger 72 von den Falten 50 verdeckt ist, die sich im Inneren des Steuerwagens 56 befinden, dann bedeutet dies für die Auswertekreise der Steuerelektronik, dass sich der Steuerwagen 56 im Bereich der letzten Falten 50 auf dem Förderband 41 befindet. Die Detektion svorrichtung 60 gibt an die Steuerkreise des Antriebes 61 somit Signale ab, welche bewirken, dass der Antrieb 61 abgestellt ist und dass der Steuerwagen 56 stillsteht. Die Maschine 4 nimmt jedoch die Materialbahn 5 zur Behandlung ununterbrochen auf. Dies bedeutet, dass die Materialbahn 5 über die Rollen 58 und 59 des Steuerwagens 56 und durch diesen ununterbrochen gezogen wird. Hierbei werden die Falten 50 im Steuerwagen 56 abgebaut, so dass nach einer gewissen Zeit der Lichtstrahl aus der Quelle 71 auf dem Empfänger 72 wieder auftrifft. Dies wird durch die Steuerkreise so ausgewertet, dass der Steuerwagen 56 sich nach links, d.h. gegen das Eintrittsende des Speichers 15 hin, bewegen muss. Die Antriebswelle 61 wird in der entsprechenden Richtung gedreht, um über die Ketten 69 eine Verschiebung des Wagens 56 nach links zu bewirken. Nachdem die ersten Falten 50 auf dem Förderband 41 den Empfänger 72 verdeckt haben, wird der Antrieb 61 abgestellt und der Steuerwagen 56 steht wieder still. In dieser Weise kann der Steuerwagen 56 die Endpartie des abnehmenden Vorrates 12 auf dem Fördband 41 verfolgen. Die Bewegung des Steuerwagens 56 kommt vor allem dann vor, wenn eine neue Partie 52 an die in Behandlung begriffene Warenpartie 51 angeschlossen wird und wenn in der Machine 4 somit das Material 5 aus dem Vorrat 12 bearbeitet wird.

Während der Neubildung des Vorrates 12 kommt eine andere Funktion des Antriebes 61 zur Geltung. Die elektronischen Kreise des Antriebes 61 enthalten einen Schaltungskreis, welcher auf eine gewünschte Zeitspanne eingestellt werden kann. Wenn der Empfänger 72 während einer Zeitspanne von Falten 50 verdeckt ist, welche die im genannten Schaltungskreis eingestellte Zeitspanne überschreitet, dann wird dies von den Steuerkreisen so interpretiert, dass der Vorrat 12 am Material 5 im Speicher 15 gebildet werden soll. Der Steuerwagen 56 wird nach Ablauf der genannten Zeitspanne gegen die Austrittspartie der Einrichtung hin verschoben, bis sich keine Falten 50 mehr im Steuerwagen 56 bfinden, d.h. bis der Lichtstrahl auf dem Empfänger 72 wieder auftrifft. Dies kann sich so lange wiederholen, bis der Steuerwagen 56 in seine Endlage im Austrittsbereich der Einrichtung gelangt. Hier befindet sich ein Endschalter 73, welcher den genannten Schaltungskreis abstellt und der Wagen 56 steht still. Wenn erforderlich, kann sich der Steuerwagen 56 nun wegen dem Abbau der Falten 50 in seinem Inneren nach links bewegen, wie vorstehend beschrieben worden ist.

Da der Steuerwagen 56 den Endbereich der Falten 50 ständig verfolgt und da die Bahn 5 durch diesen hindurchgeht, geführt durch die Rollen 58 und 59, bleibt die Materialbahn 5 ständig in der Mitte des Speicherbereiches 15.

Um einen Materialvorrat 12 im Speicher 15 bilden zu können, muss die Fördergeschwindigkeit V1 der Abzugsvorrichtung 30 und somit auch des Förderbandes 41 während der den Vorrat 12 bildenden Phase höher sein als die Liefergeschwindigkeit V2, wie dies bereits erläutert worden ist. Dies ermöglicht, dass das Bahnmaterial 5 ununterbrochen und trotzdem unter der Bildung eines zunehmenden Vorrats 12 an Material 5 im Speicher 15 an die Behandlungsmaschine 4 abgegeben werden kann.

Die beschleunigte Anlieferung der Warenbahn 5 in den Speicher 15 hält so lange an, bis der Steuerwagen 56 in seine äusserste rechte Stellung gelangt. Dann bedeutet dies, dass der Speicher 15 mit Material 5 gefüllt ist. Die Fördergeschwindigkeit V1 der Abzugsvorrichtung 30 und somit auch des Förderbandes 41 wird gesenkt und an die Liefergeschwindigkeit V2 der Einrichtung angeglichen. Dieser Zustand bleibt während der weiteren Behandlung dieser Warenpartie 51 praktisch unverändert beibehalten, und zwar bis zu dem Moment, in dem es erfoderlich ist, den Anfang einer weiteren Warenpartie 52 an diese Warenaprtie 51 anzuschliessen. Nach dem Abstellen der Abzugsvorrichtung 30 und des Förderbandes 41 wiederholt sich die Funktion des Steuerwagens 56, wie dies vorstehend beschrieben ist.

Aus dem Vorstehenden dürfte ersichtlich sein, dass der Steuerwagen 56 bestrebt ist, in der Nähe der nächstliegenden Falten 50 zu bleiben und die Länge des Speicherbereiches an die jeweilige Länge des im Speicher 15 vorhandenen Materialvorrates 12 anzupassen, damit die Warenbahn 5 während des Abbaues der Falten 50 im mittleren Bereich der Einrichtung ständig bleibt.

## Patentansprüche

1. Verfahren zur Handhabung von bahnförmiger und Partien bildendem Material, die in einer kontinuierlich arbeitenden Maschine behandelt werden, dadurch gekennzeichnet, dass wenigstens ein Abschnitt (12) der in der Maschine (4) noch nicht behandelten Warenpartie (51) gespeichert wird, dass an das Ende des gespeicherten Warenabschnittes (12) die Anfang der demnächst zu behandelnden Warenpartie (52) angeschlossen wird und dass die Geschwindigkeit (V1) des Einzuges der Warenbahn (5) in den Speicherbereich (15) bei gleichbleibender Liefergeschwindigkeit (V2) an die Maschine (4) erhöht wird, um den Vorrat (12) am zu behandelnde Material (5) zu bilden.

2. Verfahren nach Anspruch 1, dadurch gekennzeichnet, dass die Einzugsgeschwindigkeit (V1) der Warenbahn um 30 % erhöht wird und dass diese Erhöhung der Einzugsgeschwindigkeit so lange anhält, bis sich ein für den Anschluss der darauf folgenden Warenpartie (52) ausreichender Vorrat (12) am zu behandelnden Material (5) gebildet hat.

3. Verfahren nach Anspruch 1, dadurch gekennzeichnet, dass während der Abgabe der Warenbahn (5) an die Maschine dafür gesorgt wird, dass der abzugebene Warenbahnabschnitt in der Mitte der Breite des Speicherbereiches (15) bleibt.

4. Verfahren nach Anspruch 1, dadurch gekennzeichnet, dass die Kapazität des Speicherbereiches (15) derart gewählt wird, dass die zum Anschluss der nächsten Warenpartie (52) an die vorangehende Warenpartie (51) erforderliche Zeitspanne kürzer ist als jene Zeitspanne, welche zur Behandlung des sich im Speicher (15) befindlichen Warenabschnittes (12) durch die Maschine (4) erforderlich ist.

5. Einrichtung zur Durchführung des Verfahrens nach Anspruch 1, mit einem Speicher (15) für wenigstens einen Abschnitt (12) wenigstens einer Warenpartie (51 bzw. 52), die in einer Maschine (4) behandelt werden soll, wobei diese Maschine der Austrittspartie der Einrichtung zugeordnet ist, dadurch gekennzeichnet, dass der Speicher (15) ein Förderband (41) enthält, welches zur Aufnahme des zu speichernden Abschnittes (12) der Materialbahn (5) ausgebildet ist, dass eine mit einem Antrieb versehene Vorrichtung (30) für den Einzug des bahnförmigen Materials (5) in den Speicher (15) diesem vorgeschaltet ist und dass eine Vorrichtung (45,46;55) zur Steuerung der Abgabe der Materialbahn (5) dem Speicher (15) nachgeschaltet ist.

6. Einrichtung nach Anspruch 5, dadurch gekennzeichnet, dass das Förderband (41) über Umlenkwalzen (42,43) geführt ist, dass eine der Umlenkwalzen (42) angetrieben ist und dass der Antrieb dieser Umlenkwalze (42) mit dem Antrieb der Abzugsvorrichtung (30) gekoppelt ist.

7. Einrichtung nach Anspruch 5, dadurch gekennzeichnet, dass die Einzugsvorrichtung (30) eine angetriebene Walze (31) enthält, dass die Oberfläche dieser Walze (31) mit einer Schicht (32) aus einem Material versehen ist, welches einen hohen Reibungsbeiwert in bezug auf das Material der Bahn (5) aufweist, dass der angetriebenen Walze (31) eine Andrückwalze (33) zugeordnet ist, die an Schwenkarmen (34) angebracht ist und dass eine Klopfwalze (35) auf die Abzugswalze (31) folgen kann, deren Oberfläche Kanten aufweist, wobei die Klopfwalze (35) einen Vierkant-Querschnitt aufweisen kann.

8. Einrichtung nach Anspruch 5, dadurch gekennzeichnet, dass die Steuervorrichtung eine Niederhalterolle (45) und eine Umlenkrolle (46) aufweist, welche im Austrittsbereich der Einrichtung am Gestell (1) derselben angebracht sind, oder dass die Steuervorrichtung (55) einen mit einem Antrieb (67) versehenen Wagen (56) enthält, der entlang dem Speicher (15) bewegbar ist, dass dieser Steuerwagen (56) einen Durchlass mit Rollen (58,59) für die Materialbahn (5) aufweist, dass der Steuerwagen (56) ferner eine Vorrichtung (60) zur Detektion von Falten (50) an der Materialbahn (5) aufweist, welche im Inneren des Gehäuses des Steuerwagens (56) angeordnet ist, und dass der Ausgang der Detektionsvorrichtung (60) mit den Steuerkreisen der Antriebsvorrichtung (61) für den Steuerwagen (56) gekoppelt ist.

9. Einrichtung nach Anspruch 8, dadurch gekennzeichnet, dass der Steuerwagen (56) zwei mit Hilfe von Bindern (66) miteinander verbundene Seitenwände (65) aufweist, dass in einem solchen Wagengehäuse (65,66) sich Rollen (58,59) befinden, die zur Führung der Warenbahn (5) durch das Wagengehäuse (65,66) bestimmt sind, dass die erste der genannten Rollen (58) im oberen Bereich jenes Abschnittes (62) des Steuerwagens (56) angeordnet ist, welcher der Abzugsvorrichtung (30) zugewandt ist, dass die zweite der Rollen (59) im unteren Bereich des gegenüberliegenden Abschnittes (63) des Steuerwagens (56) angeordnet ist, dass diese Abgaberolle (59) etwa in derselben Hohe über dem Boden (11) des Speichers (15) liegt wie die Niederhalterolle (45) am Gestellt (1) der Einrichtung, und dass die beiden Führungsrollen (58,59) des Steuerwagens (56) frei drehbar sind, wobei die Abgabrolle (59) mit einer Bremse versehen sein kann.

10. Einrichtung nach Anspruch 8, dadurch gekennzeichnet, dass die Antriebsvorrichtung des Wagens (56) eine mit einem Motor (67) gekoppelte Antriebswelle (61) umfasst, welche in den Seitenwänden (65) und in einem Abstand oberhalb des Bodens des Wagengehäuses gelagert ist, dass in den Endbereichen der Antriebswelle (61) je ein Zahnrad bzw. Ritzel (68) sitzt, mit dem eine Kette (69) in Eingriff steht, dass die jeweilige Kette (69) einem der Stege (21) zugeordnet ist, dass die Enden dieser Ketten (69) am Ende der Stege (21) befestigt sind und dass unter dem jeweiligen Ritzel (68) Umlenkräder 70 für die jeweilige Kette 69 angebracht sind, welche sich etwa in der Höhe der Stege (21) befinden.

11. Einrichtung nach Anspruch 8, dadurch gekennzeichnet, dass die Detektionsvorrichtung (60) im unteren Bereich des Vorderabschnittes (62) des Wagens (56) angeordnet ist, wo die Warenbahn (51 bzw. 52) in den Steurerwagen eintreten kann, dass die Detektionsvorrichtung (60) eine Strahlungsquelle (71) und einen Strahlungsempfänger (72) umfasst, von welchen jede einer der Seitenwände des Wagengehäuses zugeordnet ist, und dass der Ausgang dieser Vorrichtung (60) an den Steuerteil des Antriebes des Steuerwagens (56) angeschlossen ist.

12. Einrichtung nach Anspruch 11, dadurch gekennzeichnet, dass die elektronischen Kreise des Steuerwagen-Antriebes einen Schaltungskreis enthalten, welcher einen Vorschub des Steuerwagens (56) gegen die Austritspartie (45) der Einrichtung hin veranlassen kann, wenn der Vorrat (12) am Material (5) im Speicher (15) gebildet werden soll, und dass im Austrittsbereich (45) der Einrichtung ein Endschalter (73) angeordnet ist, welcher den genannten Schaltungskreis abstellt, nachdem der Steuerwagen (56) die Austrittspartie (45) des Speichers erreicht hat.

13. Einrichtung nach Anspruch 5, dadurch gekennzeichnet, dass der Einzugsvorrichtung (30) zumindest ein Wagen (6) für die Aufnahme und Transport einer der zu behandelnden Warenpartien (51,52) vorgeschaltet ist, dass der Transportwagen (6) einen Rahmen (16) aufweist, an dessen Unterseite Schwenkräder (17) angebracht sind, dass auf dem Rahmen (16) ein Träger (18) für wenigstens einen Warenwickel bzw. eine Warenrolle (7) befestigt ist, dass der Träger (18) im wesentlichen U-förmig ist, wobei seine Hauptebene im wesentlichen vertikal verläuft, dass die Schenkel (19) des Trägers (18) vertikal verlaufen, dass der untere Steg (23) des Trägers (18) in den Wagenrahmen (16) integriert ist und dass der Abstand zwischen den Schenkeln (19) eines solchen Trägers (18) etwas grösser ist als die Länge des grössten der in Frage kommenden Wickels (7).

14. Einrichtung nach Anspruch 13, bei der die Transportwagen sich unterhalb des Speichers (15) befinden können, dadurch gekennzeichnet, dass an der Unterseite des Bodens (11) des Speichers (15) sich eine Einzugsrolle (25) befindet, über die die Warenbahn (5) vom Tranpsortwagen in den Speicher gelangen kann, und dass auf diese Einzugsrolle (25) eine Umlenkrolle (27) folgt, hinter der sich die Einzugsvorrichtung (30) befindet.

## Claims

1. Method for handling web-like materials and a batch forming ware to be treated in a continuously operating machine in which method at least one section (12) of a ware batch (51) is stored whereby the beginning of a ware batch (52) which is to be treated will be connected to the end of the stored ware section (12), wherein the feeding velocity (V1) of the ware web (5) into the storing area (15) will be increased whereas the velocity (V2) of delivering the web to the machine remains the same in order to create a stock (12) of the material (5) to be treated.

2. Method as claimed in claim 1, wherein the feeding velocity (V1) of the ware web is increased by 30% and wherein this increase of the feeding velocity remains unchanged until a stock of a material to be treated is created which is necessary for attaching the following ware batch.

3. Method as claimed in claim 1, wherein during the delivery of the ware web to the machine the care will be taken that the section of the ware which is to be delivered to the machine remains in the middle of the width of the storing area (15).

4. Method as claimed in claim 1, wherein the capacity of the storing area (15) is such that the time interval necessary for attaching the following ware batch (52) to the preceding ware batch (51) is shorter than that one time interval which is necessary for the treatment of the ware section by the machine which is stored in the storing area (15).

5. Apparatus for carrying out the method as defined in claim 1, having a storing area (15) for at least one section (12) of at least one ware batch (51,52 resp.) which is to be treated in a machine (4) whereby said machine is associated with the outlet of the apparatus, wherein said storing area (15) comprises a conveying belt (41) for supporting that one section (12) of the ware web (5) which is to be treated, wherein a device (30) for introducing the web-like material (5) into the storing area (15) is placed in front of the conveying belt (41) and wherein a device (45,46;55) for controlling the delivery of the ware web (5) follows the storing area (15).

6. Apparatus as defined in claim 5, wherein the conveying belt (41) is led over guide rollers (42,43), wherein one of these guide rollers (42) is connected to driving means and wherein this driving means is coupled with the driving means of the introducing device (30).

7. Apparatus as defined in claim 5, wherein the introducing device (30) comprises a driven roller (31), wherein the surface of this roller (31) is provided with a layer (32) of a material having a high coefficient of friction with respect to the material of the web (5), wherein a pressing roller (33) is associated with the driven roller (31) whereby said pressing roller is mounted on swinging levers (34), wherein a beater roller (35) can follow the driven roller (31), wherein the surface of the beater roller (35) is provided with edges and wherein the beater roller (35) can have a square cross-section.

8. Apparatus as defined in claim 5, wherein the controll device comprises a holding down roller (45) and a guide roller (46) which are placed in the outlet part of the apparatus and on the frame thereof, or wherein the controll device (55) comprises a carriage (56) provided with driving means (67) which is moveable along the storage area (15), wherein said controll cariage (56) has a passage provided with rollers (58,59) for the web (5), wherein the controll carriage (56) has a device (60) for detection of folds (50) in the web (5), whereby said device (60) is placed in the interior of the housing of the controll carriage (56) and wherein the outlet of the detection device (60) is coupled with the controll circuits of the driving device (61) for the controll cariage (56).

9. Apparatus as defined in claim 8, wherein the controll carriage (56) has two side walls (65) which are connected together by means of two binders (66), wherein rollers (58,59) are placed in such a carriage housing (65,66) for guiding the ware web (5) through the carriage housing (65,66), wherein the first of said rollers (58) is placed in the upper region of that one section (62) of the controll carriage (56) which faces the introducing device (30), wherein the second roller (59) is placed in the lower region of the opposite section (63) of the controll carriage (56), wherein this delivery roller (59) is placed in approximately the same height over the bottom (11) of the storing area (15) as the holding down roller (45) on the frame (1) of the apparatus and wherein the guiding rollers (58,59) of the controll carriage (56) are free rotatable, whereby the delivery roller (59) is provided with a brake.

10. Apparatus as defined in claim 8, wherein the driving means of the carriage (56) comprises a driving shaft (61) which is coupled with a motor (67), wherein said shaft is pivoted on the side walls (65) and in a distance over the bottom of the carriage housing, wherein a gear wheel or a pinion (68) is placed at each end portion of the driving shaft (61), wherein said gear wheel or pinion is in gear with a chain (69), wherein the respective chain (69) is associated with one of the bridges (21), wherein the ends of the chains (69) are secured at the ends of the bridges and wherein guide wheels (70) for the respective chain (69) are placed below the respective pinion (68) whereby said wheels are placed approximately in the height of the bridges (21).

11. Apparatus as defined in claim 8, wherein the detection device (60) is placed in the lower region of the front section (62) of the carriage (56) where the ware web (51,52 resp.) can enter the controll carriage, wherein the detection device (60) comprises a radiation source (71) and a radiation receiver (72) each of them beeing associated with side walls of the carriage housing and wherein the output of this device (60) is connected to the controll part of the driving means of the controll carriage (56).

12. Apparatus as defined in claim 11, wherein the electronic circuits of the carriage drive comprise a circuit which can cause the feeding of the controll carriage (56) toward the outlet part (45) of the apparatus when the stock (12) of material (5) is to be created in the storing area (15) and wherein a limit switch (73) is placed in the outlet part (45) which switches off said circuit after the controll carriage (56) reached the outlet part (45) of the storing area.

13. Apparatus as defined in claim 5, wherein at least one carriage (6) for mounting and transport of one of the ware batches (51,52) to be treated precedes the introducing device (30), wherein the transport carriage (6) comprises a frame (16) the undersite of which is provided with swivel casters (17), wherein a carrier (18) for at least one ware roll (7) is secured on the frame (16), wherein said carrier (18) is in essence U-shaped whereby the main plane of such carrier stands in essence vertically, wherein the arms (19) of the carrier (18) stand vertically, wherein the lower bridge (23) of the carrier (18) is integral with the frame (16) of the carriage and wherein the distance between the arms (19) of such carrier (18) is somewhat greater than the length of the greatest possible roll (7).

14. Apparatus as defined in claim 13 the transport carriages of which are placed below the storing area (15), wherein an entry roller (25) is placed on the underside of the bottom (11) of the storing area (15) whereby the ware web (5) coming from the transport carriage can reach the storing area when passing said roller (25) and wherein a guide roller (27) follows on the entry roller (25) whereby the introducing device (30) is placed after said guide roller (27).

## Revendications

1. Procédé de manipulation de matières en bandes et en lots, qui doivent être traitées dans une machine travaillant en continu, procédé dans lequel au moins une tranche (12) du lot (51) des matières, non encore traitée dans la machine (4), est stocké, étant entendu que le début du lot de matières (52) à traiter par la suite est raccordé à l'extrémité de la tranche (12) de matières stockées, caractérisé en ce qu' on augmente la vitesse d'introduction (V1) de la bande de matière (5) dans la zone magasin (15) en maintenant constante la vitesse d'arrivée (V2) dans la machine (4), pour réaliser la réserve (12) de matière (5) à traiter.

2. Procédé suivant la revendication 1, caractérisé en ce que la vitesse d'introduction (V1) de la bande de matière (5) est augmentée de 30 % et en ce que cette élévation de la vitesse d'introduction est maintenue assez longtemps pour qu'il se soit formé une réserve (12) de matière (5) à traiter suffisante pour le raccordement du lot de matières (52) qui vient à la suite.

3. Procédé suivant la revendication 1, caractérisé en ce que, pendant l'entrée de la bande de matière (5) dans la machine, on fait en sorte que la tranche de la bande de matière à livrer reste au milieu de la largeur de la zone magasin (15).

4. Procédé suivant la revendication 1, caractérisé en ce que la capacité de la zone magasin (15) est choisie de telle façon que l'intervalle de temps nécessaire pour le raccordement du lot de matières (52), qui vient à la suite, au lot de matières (51), qui précède, est plus court que l'intervalle de temps nécessaire pour traiter, au moyen de la machine (4), la partie de matière (12) se trouvant dans le magasin (15).

5. Installation pour la mise en oeuvre du procédé suivant la revendication 1, comportant un magasin (15) pour au moins une tranche (12) d'un lot de matières (51, ou 52) au moins à traiter dans une machine (4), cette machine étant coordonnée avec le lot sortant de l'installation, caractérisée en ce que le magasin (15) comporte un convoyeur à bande (41) destiné à recevoir la tranche à stocker (12) de la bande de matière (5), en ce qu'en amont de lui, est placé un dispositif (30) muni d'un entraînement pour faire entrer la matière en bande (5) dans le magasin (15) et en ce qu'un dispositif (45, 46; 55) pour commander la livraison de la bande de matière (5) est placé après le magasin (15).

6. Installation suivant la revendication 5, caractérisée en ce que le convoyeur à bande (41) est guidé au moyen de tambours de renvoi (42, 43), en ce que l'un des tambours de renvoi (42) est entraîné et en ce que l'entraînement de ce tambour de renvoi (42) est couplé avec l'entraînement du dispositif de traction (30).

7. Installation suivant la revendication 5, caractérisée en ce que le dispositif d'introduction (30) comporte un rouleau moteur (31), en ce que la surface supérieure de ce rouleau (31) est équipée d'une couche (32) d'un matériau présentant une valeur du coefficient de frottement élevée par rapport à la matière de la bande de matière (5), en ce qu'au rouleau moteur (31) est associé un rouleau de pression (33) qui est monté sur des bras oscillants (34) et en ce qu'un tambour batteur (35), dont la surface supérieure présente des arêtes, peut venir à la suite du rouleau de traction (31), le tambour batteur (35) pouvant présenter une section à quatre pans.

8. Installation suivant la revendication 5, caractérisée en ce que le dispositif de commande présente un rouleau de maintien bas (45) et une poulie de renvoi (46) qui est montée dans la zone de sortie de l'installation, sur le bâti (1) de celle-ci, ou en ce que le dispositif de commande (55) contient un chariot (56) muni d'un entraînement (67) et pouvant se déplacer le long du magasin (15), en ce que ce chariot de commande (56) présente un passage (58,59), comportant des rouleaux, pour la bande de matière (5), en ce que le chariot de commande (56) présente, de plus, un dispositif (60) pour la détection de plis (50) sur la bande de matière (5), ce dispositif étant disposé à l'intérieur du carter du chariot de commande (56), et en ce que la sortie du dispositif de détection (60) est couplée avec les circuits de commande du dispositif d'entraînement (61) du chariot de commande (56).

9. Installation suivant la revendication 8, caractérisée en ce que le chariot de commande (56) présente deux parois latérales (65) reliées entre elles par des moyens de liaison (66), en ce que, dans un tel boîtier de chariot (65, 66), se trouvent des rouleaux (58, 59) qui sont destinés à guider la bande de matière (5) au travers du boîtier de chariot (65, 66), en ce que le premier (58) desdits rouleaux est disposé dans la zone supérieure de cette partie (62) du chariot de commande (56) tournée vers le dispositif d'extraction (30), en ce que le deuxième (59) des rouleaux est disposé dans la zone inférieure de la partie opposée (63) du chariot de commande (56), en ce que ce rouleau de sortie (59) est placé sur le bâti (1) de l'installation, sensiblement à la même hauteur au dessus du fond (11) du magasin (15) que le rouleau de maintien bas (45), et en ce que les deux rouleaux de guidage (58, 59) du chariot de commande (56) peuvent tourner librement, le rouleau de sortie (59) pouvant être équipé d'un frein.

10. Installation suivant la revendication 8, caractérisée en ce que le dispositif d'entraînement du chariot (56) comprend un arbre d'entraînement (61), couplé avec un moteur (67) et monté dans les parois latérales (65) à une certaine distance au dessus du fond du boîtier du chariot, en ce que, dans chacune des zones des extrémités de l'arbre d'entraînement (61) se trouve une roue ou un pignon denté (68), engrenant avec une chaîne (69), en ce que chacune des chaînes concernée (69) est affectée à une des traverses (21), en ce que les extrémités de ces chaînes (69) sont fixées à l'extrémité des traverses (21) et en ce que, sous chacun des pignons (68) concerné, des pignons de renvoi (70) sont montés pour chaque chaîne (69) correspondante, en se trouvant sensiblement à la hauteur des traverses (21).

11. Installation suivant la revendication 8, caractérisée en ce que le dispositif de détection (60) est disposé dans la zone inférieure de la partie avant (62) du chariot (56), là où la bande de matières (51 ou 52) peut pénétrer dans le chariot de commande, en ce que le dispositif de détection (60) comprend une source de rayonnements (71) et un récepteur de rayonnement-(72), chacun d'eux étant affecté à l'une des parois latérales du boîtier du chariot, et en ce que la sortie de ce dispositif (60) est raccordée à la partie commande de l'entraînement du chariot de commande (56).

12. Installation suivant la revendication 11, caractérisée en ce que les circuits électroniques de l'entraînement du chariot de commande comportent un circuit de commutation pouvant provoquer l'avancement du chariot de commande (56) contre la partie sortie (45) de l'installation lorsque la réserve (12) de matière (5) doit être constituée dans le magasin (15), et en ce que, dans la zone de sortie (45) de l'installation, est disposé un interrupteur de fin de course (73) qui coupe ledit circuit de commutation après que le chariot de commande (56) ait atteint la partie sortie (45) du magasin (15).

13. Installation suivant la revendication 5, caractérisée en ce qu'en amont du dispositif d'introduction (30), est placé au moins un chariot (6) pour recevoir et transporter un des lots de matières (51, 52) à traiter, en ce que le chariot de transport (6) présente un cadre (16) sur la face inférieure duquel des roues pivotantes (17) sont montées, en ce que, sur le cadre (16), est fixé un support (18) pour au moins une bobine, ou un rouleau de matière (7), en ce que le support (18) est essentiellement en forme de U, son plan principal étant essentiellement dirigé verticalement, en ce que les branches (19) du support (18) sont dirigées verticalement, en ce que la traverse inférieure (23) du support (18) est intégrée dans le cadre (16) du chariot et en ce que la distance entre les branches (19) d'un tel support (18) est un peu plus grande que la longueur de la plus grande des bobines (7) en question.

14. Installation suivant la revendication 13, dans le cas de laquelle les chariots de transport peuvent se trouver en dessous du magasin (15), caractérisée en ce que, sur la face inférieure du fond (11) du magasin (15) se trouve un rouleau d'entrée (25) au moyen duquel la bande de matières (5) peut passer du chariot de transport dans le magasin et en ce qu'un rouleau de renvoi (27) fait suite à ce rouleau d'entrée (25) et en aval duquel se trouve le dispositif d'introduction (30).
